# EUROPÄISCHE PATENTSCHRIFT

(11) **EP 3 098 040 B1**
(45) Veröffentlichungstag und Bekanntmachung des Hinweises auf die Patenterteilung: **27.12.2017**
(21) Anmeldenummer: 16170955.5
(22) Anmeldetag: 24.05.2016
(51) Int. Cl.: B26D 7/18, B26F 1/38

(54) **VORRICHTUNG UND VERFAHREN ZUM AUSBRECHEN VON NUTZEN AUS EINEM BOGEN**
DEVICE AND METHOD FOR STRIPPING PUNCHED OUT AREAS FROM SHEET MATERIAL
DISPOSITIF ET PROCÉDÉ DE DÉCORTICAGE ET DE SÉPARATION DE DÉCOUPES

(30) Priorität: 26.05.2015 CH 7332015
(43) Veröffentlichungstag der Anmeldung: 30.11.2016
(73) Patentinhaber: Bograma AG, 8488 Turbenthal (CH)
(72) Erfinder: Bochsler, Iwan, 8405 Winterthur (CH)
(74) Vertreter: Frei Patent Attorneys

(56) Entgegenhaltungen:
- CH-A5- 593 770
- DE-A1-102013 208 189
- DE-T2- 60 119 288
- GB-A- 1 377 443
- US-A- 5 197 938
- US-B1- 6 602 007

## Beschreibung

Die Erfindung bezieht sich auf das Gebiet der Bogenverarbeitung. Sie betrifft eine Vorrichtung und ein Verfahren zum Ausbrechen von wenigstens einem durch eine Ausbrechlinie begrenzten Nutzen aus einem Bogen während der Bogen gefördert wird. Die Vorrichtung enthält eine Ausbrecheinrichtung zum Ausbrechen wenigstens eines Nutzens aus einem Bogen in einer Ausbrechzone. Ferner enthält die Vorrichtung eine Zufördereinrichtung zum Zufördern des Bogens in einer Zuförderrichtung zur Ausbrecheinrichtung. Die Ausbrecheinrichtung lenkt den Bogen unter Ausbildung der Ausbrechzone aus der Zuförderrichtung aus.

Die Ausbrechzone entspricht also jenem Bereich, in welchem der Bogen unter Ausbrechen der Nutzen aus der Zuförderrichtung ausgelenkt wird. Das Ausbrechen von Nutzen aus einem Bogen wird in Fachkreisen auch Nutzentrennung bezeichnet.

Es sind im Stand der Technik Vorrichtungen bekannt, gemäss welchen durch Umlenken, das heisst Biegen des Bogens während seiner Förderung die Nutzen aus dem Bogen heraus gebrochen und getrennt vom Bogenabfall weggefördert werden.

Das Grundprinzip, gemäss welchen diese Vorrichtungen aufgebaut sind, besteht darin, durch mechanische Mittel eine Auslenkung bzw. Biegung des Bogens zu erwirken. Die mechanischen Mittel wirken dabei ausschliesslich auf Bogenbereiche ausserhalb der Nutzen ein, welche den späteren Bogenabfall ausbilden.

So werden diese mechanischen Mittel in der Publikationsschrift GB 1 377 443 durch Finger ausbildet, welche auf die seitlich und zwischen den Nutzen in Förderrichtung durchgehend verlaufenden Bogenstege einwirken. Die Bogenstege bilden Teile eines Bogengitters aus, welches nach der Nutzentrennung als Abfall anfällt. Die Finger lenken nun den Bogen aufgrund ihrer besonderen Ausgestaltung aus seiner Zuförderrichtung heraus. Dabei werden die Nutzen aus dem ausgelenkten Bogen herausgebrochen.

Gemäss der Publikationsschrift US 5,197,938 werden die mechanischen Mittel durch umlaufende, schmale Entgitterungs-Riemen ausbildet, welche auf die seitlich und zwischen den Nutzen in Förderrichtung durchgehend verlaufenden Bogenstege eines die Nutzen umgebenden Bogengitters einwirken. Die Entgitterungs-Riemen lenken durch die Riemenführung den Bogen aus seiner Zuförderrichtung heraus. Dabei werden die Nutzen aus dem ausgelenkten Bogen herausgebrochen.

Anstelle von Fingern oder umlaufende Entgitterungs-Riemen sind auch absenkbare Ausbrechrollen bekannt, welche beim Eintreffen eines Bogens auf diesen abgesenkt werden. Die Ausbrechrollen bilden in der abgesenkten Stellung mit Gegenwalzen, auf welchen der Bogen aufliegt, einen Klemmspalt aus, welcher unterhalb der Förderebene des Bogens angeordnet ist. Die Ausbrechrollen führen den Bogen in den Klemmspalt ein und lenken diesen auf diese Weise aus der Zuförderrichtung nach unten aus. Die Ausbrechrollen wirken dabei ausschliesslich auf die seitlich und zwischen den Nutzen in Förderrichtung durchgehend verlaufenden Bogenstege des Bogengitters ein.

Die oben genannten Vorrichtungen weisen jedoch den Nachteil auf, dass der Bogen wenigstens einen in Förderrichtung durchgehenden Bereich, insbesondere Steg, ausserhalb der Nutzen aufweisen muss, auf welchem die genannten mechanischen Mittel zwecks Auslenkung des Bogens aus seiner Zuförderrichtung permanent einwirken können.

Bei der Herstellung von Stanzprodukten soll die Abfallproduktion aus Kostengründen und auch aus ökologischen Gründen möglichst tief gehalten werden. Dies heisst, der Bogen soll optimal ausgenutzt und der Bogenabfall durch eine geschickte Anordnung der Nutzen möglichst gering gehalten werden. So können die Nutzen auf dem Bogen beispielsweise in einer verzahnenden Anordnung platziert sind. Dies kann insbesondere bei asymmetrisch ausgestalteten Nutzen der Fall sein. Dadurch werden in Förderrichtung keine durchgehende Bogenbereiche bzw. Stege mehr ausgebildet. Die Bogenbereiche werden in Förderrichtung vielmehr durch Nutzenabschnitte durchbrochen.

Folglich sind die oben erwähnten Vorrichtungen nicht mehr geeignet, um Nutzen aus solchen Bogen auszubrechen.

Die Publikationsschrift WO 2014/177713 A2 schlägt nun zur Behebung dieses Nachteils vor, die weiter oben beschriebenen Ausbrechrollen während der Förderung des Bogens und Ausbrechen der Nutzen getaktet auf und ab zu bewegen, derart dass die Ausbrechrollen beim Passieren eines Bogengitterabschnittes in die Ablenkposition auf den Bogen abgesenkt und beim Passieren eines Nutzens wieder angehoben werden. Auf diese Weise lassen sich Nutzen aus Bogen ausbrechen, welche in Förderrichtung keine durchgehenden Stege aufweisen.

Die Vorrichtung und das dazugehörige Verfahren weisen allerdings den Nachteil auf, dass die getaktete Steuerung der Ausbrechrollen recht aufwändig ist und bei einer neuen Bogenserie mit anders gestalteten Nutzen jeweils angepasst werden muss. Ferner ist durch die getaktete, diskontinuierliche "Auf" und "Ab" Bewegung der Ausbrechrollen die Verarbeitungsgeschwindigkeit begrenzt. Im Weiteren ist bei schnellen Hubbewegungen auch der Wartungsaufwand und Verschleiss erhöht.

Die Publikationsschrift DE 601 19 288 T2 beschreibt nun eine "Auf" und "Ab" bewegbare Entnahmerolle, welche im Anschluss an eine Walzenpaarung angeordnet ist. Die Walzenpaarung umfasst eine Ober- und Unterwalze, die einen Förderspalt ausbilden, durch welchen der Bogen in Zuförderrichtung in die Ausbrechzone gefördert wird.

Die Entnahmerolle wird so gesteuert, dass diese beim Austritt der vorderen Bogenkante aus dem Förderspalt der Walzenpaarung nach unten bewegt wird. Dabei trifft die Entnahmerolle auf die vordere Bogenkante, welche Teil des Bogengitters ist, und lenkt diese nach unten aus. Die Entnahmerolle trifft in der unteren Endposition auf die Unterwalze der Walzenpaarung und bildet mit dieser einen weiteren, unterhalb der Förderebene angeordneten Förderspalt auf, in welcher die nach unten ausgelenkte, vordere Bogenkante geklemmt wird. Die Nutzen werden nun aus dem ausgelenkten Bogen ausgebrochen und oberhalb der Entnahmerolle hindurch geführt. Nach Abschluss des Ausbrechvorganges wird die Entnahmerolle wieder in ihre obere Endposition angehoben.

Die Vorrichtung weist jedoch den Nachteil auf, dass eine vergleichweise aufwendige Mechanik zum Absenken und Anheben der Entnahmerolle bereit gestellt und betrieben werden muss. Da ferner der Hubgeschwindigkeit der Entnahmerolle Grenzen gesetzt sind, ist auch hier die Verarbeitungsgeschwindigkeit begrenzt.

Es ist daher eine Aufgabe der Erfindung, eine Vorrichtung und ein Verfahren der eingangs genannten Art vorzuschlagen, welche die oben genannten Nachteile behebt.

Die Vorrichtung soll insbesondere, einfacher in der Konstruktion sowie im Betrieb sein. Ferner soll die Vorrichtung hohe Verarbeitungsgeschwindigkeiten erlauben. Dabei sollen insbesondere diskontinuierliche Bewegungen von Teilen der Ausbrecheinrichtung, wie z. B. Hubbewegungen, vermieden werden.

Die Aufgabe wird durch die Merkmale des Vorrichtungsanspruchs 1 sowie durch das dazugehörige Verfahren gemäss Anspruch 13 gelöst. Besondere Weiterbildungen und Ausführungsformen der Erfindung ergeben sich aus den abhängigen Ansprüchen, der Beschreibung und den Zeichnungen. Dabei sind Merkmale der Verfahrensansprüche sinngemäss mit Merkmalen der Vorrichtungsansprüche kombinierbar und umgekehrt.

Die Erfindung zeichnet sich also dadurch aus, dass die Ausbrecheinrichtung wenigstens ein an einem Transportorgan angeordnetes Halteorgan enthält, welches in der Ausbrechzone mittels des Transportorgans entlang einer Bogenbahn bewegbar ist, wobei die Ausbrecheinrichtung in der Lage ist, mittels des wenigstens einen Halteorgans eine Bogenkante eines zugeförderten Bogens zu erfassen und den Bogen durch Bewegen des wenigstens einen Halteorgans entlang der Bogenbahn aus seiner Zuförderrichtung auszulenken, wodurch der wenigstens eine Nutzen aus dem Bogen ausgebrochen wird.

Gemäss einer ersten Ausführungsform der Erfindung ist das Transportorgan ein um eine Drehachse drehbarer Drehkörper, an welchem das wenigstens eine Halteorgan angeordnet ist. Die Ausbrecheinrichtung ist in der Lage, die Kante des Bogens mittels des wenigstens einen Halteorgans zu erfassen und den Bogen durch Drehen des Drehkörpers um die Drehachse aus seiner Zuförderrichtung auszulenken, wodurch der wenigstens eine Nutzen aus dem Bogen ausgebrochen wird.

Das wenigstens eine Halteorgan ist also am Transportorgan angeordnet bzw. angebracht. Das Halteorgan wird entsprechend mit dem Transportorgan mitbewegt - bei einem Drehkörper im Speziellen mitgedreht.

Gemäss einer zweiten Ausführungsform der Erfindung ist das Transportorgan ein um wenigstens einen Umlenkkörper geführter flexibler, endloser Umschlingungskörper. Wie weiter unten noch näher beschrieben, kann der Umschlingungskörper z.B. eine Kette, ein Seil oder ein Riemen sein.

Der Bogen besteht aus oder enthält insbesondere Papier oder Karton. Der Bogen kann insbesondere auch ein Laminat, enthaltend eine Schicht aus Papier oder Karton sein. Der Bogen kann beispielsweise ein Flächengewicht von 200-300 g/m² aufweisen.

Der Bogen kann allerdings auch aus einem Metallblech bzw. einer Metallfolie sein oder diese enthalten. Ferner kann der Bogen auch aus Kunststoff sein oder diesen enthalten.

Der Bogen setzt sich vor dem Ausbrechen des wenigstens einen Nutzens aus dem wenigstens einen Nutzen sowie dem Bogenabfall zusammen, welcher den wenigstens einen Nutzen wenigstens teilweise umgibt.

Der Bogen enthält insbesondere eine Mehrzahl von Nutzen. Diese sind in der Regel derart optimiert auf dem Bogen angeordnet, dass der Bogenabfall möglichst minimal ausfällt.

Nach dem Ausbrechen der Nutzen bleibt häufig ein gitterartiger Bogenrest übrig, welcher dem Bogenabfall entspricht. Dieser Bogenabfall wird aufgrund der gitterartigen Struktur in Fachkreisen auch Bogengitter genannt.

Die Nutzen können beispielsweise ein Zwischenprodukt zur Herstellung von Faltschachteln sein.

Das Halteorgan befindet sich zum Erfassen und Halten der Kante des Bogens in einer weiter unten noch erläuterten Bogenaufnahmeposition. In diesem Kontext ist unter dem Begriff "Kante" bzw. "Bogenkante" ein Bogenabschnitt zu verstehen, welcher an die geometrische Kante des Bogens angrenzt. Die geometrische Kante des Bogens entspricht dabei einem linienförmigen Abschluss des Bogens.

Die Ausbrecheinrichtung ist insbesondere dazu ausgelegt, in Förderrichtung betrachtet die vordere Bogenkante, d.h. die in Förderrichtung vorlaufende Kante des Bogens, zu erfassen. Grundsätzlich ist es jedoch auch denkbar, dass die Ausbrecheinrichtung dazu ausgelegt ist, eine oder beide Seitenkanten im Bereich der vorderen Bogenkante zu erfassen.

Die Kanten des Bogens, insbesondere die vordere Bogenkante, sind in der Regel nicht Teil des oder der Nutzen sondern gehören zum späteren Bogenabfall. Deshalb lassen sich die Bogen grundsätzlich immer an einer Bogenkante, insbesondere an der vorderen Bogenkante halten, ohne mit dem Halteorgan auf einen Nutzen einzuwirken.

Mit Bezugnahme auf die erste Ausführungsform bedeutet ein um eine Drehachse drehbarer Drehkörper, dass der Drehkörper wenigsten um einen Winkel von grösser 0° (Winkelgrade) insbesondere um einen Winkel von grösser 20° drehbar ist.

Ist der Drehkörper um einen Winkel von grösser 0° jedoch von kleiner 360° um die Drehachse drehbar, so wird auch von einem Schwenken gesprochen. Das heisst, der Drehkörper wird mit dem wenigstens einen Halteorgan in einer Schwenkbewegung um die Drehachse vor- und zurückbewegt, so dass das Halteorgan wieder in seine Bogenaufnahmeposition zurückgeführt werden kann.

Gemäss einer besonderen Ausführungsvariante ist der Drehkörper als Rotationskörper ausgebildet. Der Drehkörper kann also vollständige Drehungen von 360° um die Drehachse ausführen. Das wenigstens eine Halteorgan bildet folglich durch eine gleichsinnige Drehung des Drehkörpers um die Drehachse eine geschlossene Bewegungsbahn aus. Das wenigstens eine Halteorgan wird so nach einer vollen Umdrehung wieder in die Bogenaufnahmeposition zurückgeführt.

Das Transportorgan ist relativ zur Zufördereinrichtung insbesondere derart angeordnet, dass das wenigstens eine Halteorgan in einer definierten Drehposition bzw. Bewegungsposition des Transportorgans eine Bogenaufnahmeposition einnimmt. Das Halteorgan ist in der Bogenaufnahmeposition in der Lage, eine Bogenkante eines aus der Zufördereinrichtung zugeförderten Bogens zu erfassen.

Das Halteorgan bildet einen Haltebereich aus, in welchem die Bogenkante erfasst und gehalten werden kann. Der Haltebereich des Halteorgans liegt nun in der Bogenaufnahmeposition mit dem durch die Zufördereinrichtung zugeförderten Bogen insbesondere in einer gemeinsamen Ebene.

Der Haltebereich des Halteorgans liegt in der Bogenaufnahmeposition insbesondere mit einer Auflagefläche der Zufördereinrichtung in einer gemeinsamen Ebene.

Auf diese Weise wird die zu haltende Bogenkante des zugeförderten Bogens insbesondere umlenkungsfrei in den Haltebereich hinein bewegt.

Das wenigstens eine Halteorgan kann als separates Organ ausgebildet sein, welches am Transportorgan angebracht ist. Das wenigstens eine Halteorgan kann auch durch das Transportorgan selbst oder durch Teile des Transportorgans ausgebildet bzw. mitausgebildet werden.

Das wenigstens eine Halteorgan ist insbesondere als Greifer ausgebildet. Der Greifer enthält insbesondere wenigstens einen Greiferschenkel.

Unter Greifer sind insbesondere jegliche Formen von Halteorganen zu verstehen, mittels welchen die Bogenkante klemmend gehalten werden kann. Entsprechend sind unter einem Greiferschenkel insbesondere jegliche Formen von Klemmelementen zu verstehen, welche sich im Zusammenspiel mit einem Gegenelement von einer Halteposition, d.h. Klemmposition, in eine Freigabeposition, d.h. Offenposition, und umgekehrt bewegen lassen.

Der Greifer kann z. B. auch eine Klammer sein. Im Zusammenhang mit einem Greifersystem wird auch der Begriff Zange verwendet.

Der wenigstens eine Greiferschenkel ist insbesondere um eine Schwenkachse schwenkbar gelagert. Der Greiferschenkel kann als Finger oder als eine, sich insbesondere parallel zur Drehachse des Drehkörpers erstreckende, Leiste ausgebildet sein.

Der wenigstens eine Greiferschenkel kann mit einem relativ zum Greiferschenkel stationären Element des Transportorgans, insbesondere eines Drehkörpers, wie Ausbrechzylinders, zusammenwirken und mit diesem einen Haltebereich, d.h. Klemmbereich, zum Erfassen und Halten einer Bogenkante ausbilden.

Der Greifer kann jedoch auch einen zweiten, ebenfalls um eine Schwenkachse schwenkbaren Greiferschenkel ausbilden, wobei die beiden Greiferschenkel einen Haltebereich, d.h. Klemmbereich, zum Erfassen und Halten einer Bogenkante ausbilden.

Das wenigstens eine Halteorgan kann jedoch auch anderweitig ausgebildet sein, sofern dieses eine genügende Haltekraft zum Halten einer Bogenkante aufbringen kann. So ist es z. B. denkbar, dass die Kante des Bogens mittels wenigstens eines Unterdruck- bzw. Vakuumorgans am Transportorgan, welches einen Saugzug ausbildet, angesaugt, insbesondere an einen Drehkörper, wie Ausbrechzylinder, angesaugt und so gehalten wird.

Die Ausbrecheinrichtung kann mehrere Halteorgane zum Halten eines Bogens aufweisen. So kann der Drehkörper an seinem Aussenumfang quer zur Drehrichtung, d.h. insbesondere parallel zur Drehachse, mehrere nebeneinander angeordnete Halteorgane enthalten.

In gleicher Weise kann das Transportorgan mehrere nebeneinander angeordnete Halteorgane enthalten. Es können auch zwei, oder mehrere Transportorgane mit jeweils wenigstens einem Halteorgan nebeneinander angeordnet sein. Die Halteorgane der mehreren Transportorgane können insbesondere taktsynchron zueinander bewegt werden.

Die Ausbrecheinrichtung kann mehrere Halteorgane zum Halten mehrerer hintereinander folgenden Bogen enthalten. So kann der Drehkörper in Drehrichtung entlang seines Aussenumfanges mehrere hintereinander angeordnete Halteorgane enthalten.

In gleicher Weise kann das Transportorgan in Bewegungsrichtung mehrere hintereinander angeordnete Halteorgane enthalten.

Die Halteorgane können in der oben beschriebenen Art ausgebildet sein.

Gemäss einer besonderen Ausführungsvariante der Erfindung bildet die Zufördereinrichtung eine Auflagefläche aus, auf welcher der Bogen in Zuförderrichtung der Ausbrecheinrichtung zugefördert wird. Die Auflagefläche ist insbesondere eben ausgebildet. Die Auflagefläche kann z. B. horizontal sein.

Die ebene Auflagefläche kann durch das Förderband eines Bandförderers ausgebildet werden, welcher Teil der Zufördereinrichtung ist.

Gemäss einer besonderen Ausführungsvariante der ersten Ausführungsform ist der Drehkörper ein Ausbrechzylinder. Der Ausbrechzylinder wird auch Ausbrechtrommel genannt.

Das wenigstens eine Halteorgan ist dabei am Aussenumfang des Ausbrechzylinders angeordnet.

Gemäss einer Weiterbildung dieser Ausführungsvariante enthält die Ausbrecheinrichtung eine Andrückwalze, auch Andrückrolle genannt. Die Andrückwalze bildet mit dem Ausbrechzylinder in der Bogenauslenkung ausserhalb der Ausbrechzone einen Förderspalt zum Weiterfördern des ausgelenkten Bogens aus. Der Förderspalt wird auch Klemmspalt bezeichnet, da der Bogen durch den Klemmspalt klemmend geführt bzw. gefördert wird.

In der Bogenauslenkung bedeutet insbesondere, dass der Förderspalt ausserhalb der Ebene liegt, in welcher die Bogenauflagefläche der Zufördereinrichtung liegt. Je nach Auslenkung des Bogens kann der Förderspalt oberhalb oder unterhalb dieser Bogenauflagefläche angeordnet sein.

Die Andrückwalze ist insbesondere federnd gelagert. Die Andrückwalze dient insbesondere dem Wegfördern des Bogens bzw. Bogenabfalls aus der Ausbrechzone.

Die Andrückwalze sorgt nämlich dafür, dass der Bogen bzw. der Bogenabfall während dem und im Anschluss an den Ausbrechprozess auch nach Freigabe der Bogenkante durch das wenigstens eine Halteorgan über den Förderspalt weitergefördert wird.

Die Ausbrecheinrichtung ist gemäss dieser Ausführungsform so ausgelegt, dass das wenigstens eine Halteorgan die Bogenkante freigibt, sobald diese den Förderspalt passiert hat oder im Anschluss daran. Das wenigstens eine Halteorgan kann so wieder zurück in die Bogenaufnahmeposition bewegt werden, während der Bogenabfall unabhängig vom Halteorgan weitergefördert wird.

Der Umschlingungskörper gemäss der zweiten Ausführungsform ist insbesondere umlaufend, das heisst entlang einer geschlossenen Bewegungsbahn, um den wenigstens einen Umlenkkörper geführt.

Das wenigstens eine Halteorgan bildet durch das umlaufende Transportorgan eine geschlossene Bewegungsbahn aus. Das wenigstens eine Halteorgan wird so nach einem vollständigen Umlauf wieder in die Bogenaufnahmeposition zurückgeführt.

Gemäss einer Weiterbildung dieser Ausführungsform ist der Umschlingungskörper um wenigstens zwei entlang der Zuführrichtung der Bogen voneinander beabstandete Umlenkkörper geführt.

Einer der beiden bzw. der wenigstens eine Umlenkkörper bildet im Bereich der Ausbrechzone eine Bogenbahn für den Umschlingungskörper und entsprechend die Bogenbahn des Halterungsorgans aus.

Der Umlenkkörper kann ein Rotationskörper sein, welcher um eine Rotationsachse drehbar gelagert ist und vom Umschlingungskörper wenigstens teilumfänglich umschlingt wird.

Gemäss einer Weiterbildung der Erfindung bildet die Zufördereinrichtung in Förderrichtung betrachtet vor der Ausbrechzone, und falls gegeben insbesondere vor dem Drehkörper, einen durch eine Walzenpaarung erzeugten Förderspalt aus, durch welchen der Bogen die Zufördereinrichtung in Zuförderrichtung verlässt und dem wenigstens einen Halteorgan zugefördert wird.

Der Förderspalt liegt mit einer Auflagefläche der Zufördereinrichtung insbesondere in einer gemeinsamen Ebene.

Die Vorrichtung enthält insbesondere eine Steuerungseinrichtung. Die Bogen werden der Ausbrecheinrichtung über die Steuerungseinrichtung insbesondere getaktet zugefördert.

Entsprechend wird die Bewegung des wenigstens einen Halteorgans zwischen einer Halte- und Freigabestellung durch die Steuerungseinrichtung insbesondere taktsynchron zur Bogenförderung gesteuert.

Ferner wird die Bewegung des wenigstens einen Halteorgans entlang seiner Bewegungsbahn, insbesondere um die Drehachse des Drehkörpers, durch die Steuerungseinrichtung insbesondere taktsynchron zur Bogenförderung gesteuert.

Die Vorrichtung kann einen Bogendetektor enthalten, welcher den zugeförderten Bogen detektiert. Der Bogendetektor liefert so die notwenigen Informationen an die Steuerungseinrichtung für eine taktsynchrone Steuerung der Bewegung des Halteorgans.

Die Vorrichtung enthält insbesondere auch eine Übernahmeeinrichtung zum Übernehmen des wenigstens einen aus dem Bogen ausgebrochenen Nutzens.

Die Übernahmeeinrichtung ist insbesondere eine Wegfördereinrichtung zum Wegfördern des wenigstens einen ausgebrochenen Nutzens. Die Wegfördereinrichtung kann in Förderrichtung betrachtet nach der Ausbrecheinrichtung bzw. dem Transportorgan, d.h. nach der Ausbrechzone, einen durch eine Walzenpaarung ausgebildeten Förderspalt aufweisen, über welchen der wenigstens eine ausgebrochene Nutzen aus der Ausbrechzone weggefördert wird.

Die Ausbrechlinien der Nutzen sind insbesondere Stanzlinien. Beim Bogen handelt es sich entsprechend um einen gestanzten Bogen.

So kann die Vorrichtung in Förderrichtung betrachtet vor der Zufördereinrichtung eine Stanzeinrichtung zum Stanzen der Bogen enthalten.

In der Stanzeinrichtung werden also die Nutzen in den Bogen gestanzt. Die Stanzeinrichtung kann insbesondere eine Rotationsstanzmaschine sein. Die Stanzeinrichtung kann auch eine Flachbettstanzmaschine bzw. Hubstanzmaschine sein.

Die Ausbrechlinien der Nutzen können auch Prägelinien sein. Beim Bogen handelt es sich entsprechend um einen geprägten Bogen.

So kann die Vorrichtung in Förderrichtung betrachtet vor der Zufördereinrichtung eine Prägeeinrichtung zum Prägen des Bogens enthalten.

Das dazugehörige Verfahren zum Ausbrechen von wenigstens einem durch eine Ausbrechlinie begrenzten Nutzen aus einem Bogen mit einer oben beschriebenen, erfindungsgemässen Vorrichtung zeichnet sich durch folgende Schritte aus:
- Fördern eine Bogens mit wenigstens einem, durch eine Ausbrechlinie begrenzten Nutzen in einer Zuförderrichtung zu einer Ausbrecheinrichtung;
- Erfassen einer Kante des Bogens durch das wenigstens eine Halteorgan in der Bogenaufnahmeposition;
- Auslenken des Bogens durch Bewegen des Halteorgan entlang einer Bogenbahn aus der Zuförderrichtung und dadurch
- Ausbrechen des wenigstens einen Nutzens aus dem, aus der Zuförderrichtung ausgelenkten Bogen in der Ausbrechzone.

Die Auslenkung des Bogens erfolgt insbesondere durch das sich mit dem Drehkörper um die Drehachse mitdrehende Halteorgan.

Durch das Auslenken des Bogens aus der Zuförderrichtung wird dieser in der Ausbrechzone insbesondere aus einer Flach- bzw. Planlage gebogen.

Ist der Drehkörper ein Ausbrechzylinder, so liegt der Bogen während des Ausbrechprozesses mit einem Bogenabschnitt insbesondere dem Aussenumfang des Ausbrechzylinders an. Der Bogenabschnitt weist in der Ausbrechzone entsprechend eine Biegung auf, deren Radius dem Radius des Ausbrechzylinders entspricht.

Der wenigstens eine Nutzen wird wie oben bereits erörtert, durch das wenigstens eine Halteorgan nicht gehalten. Da der wenigstens eine Nutzen über die Ausbrechlinie mit dem Bogen verbunden ist, werden die auf den Bogen wirkenden Biegekräfte auch auf den wenigstens einen Nutzen übertragen. Die Eigenspannung des Bogenmaterials wirkt jedoch dieser Biegekraft entgegen. Ist nun die Ausbrechlinie schwach genug, wofür in der Regel gesorgt ist, so bricht der Nutzen entlang der Ausbrechlinie aufgrund der Bogeneigenspannung aus dem Bogen heraus. Die Eigenspannung des Bogenmaterials führt den ausgebrochenen Nutzen zurück in seine Planlage bzw. hält ihn in der Planlage, während der Bogenabfall aus seiner Planlage ausgelenkt wird.

Die Eigenspannung des Bogenmaterials, auch Steifigkeit genannt, ist umso grösser je dicker der Bogen ist. So ist die Eigenspannung bei dickem Papier und Karton besonders hoch und entsprechend effektiv.

Der wenigstens eine aus dem Bogen ausgebrochene Nutzen wird insbesondere durch eine Übernahmeeinrichtung der oben beschriebenen Art übernommen und aus der Ausbrechzone weggeführt bzw. weggefördert.

Der Bogenabfall wird insbesondere unter anderem durch das Transportorgan aus der Ausbrechzone weggefördert.

In einer bereits weiter oben beschriebenen Weiterbildung der Erfindung ist der Drehkörper ein Ausbrechzylinder. Dieser wirkt mit einer ebenfalls bereits weiter oben beschriebenen Andrückwalze zusammen.

Die Förderung bzw. Wegförderung des Bogens bzw. Bogenabfalls geschieht nun in einer ersten Förderphase über das Halten der Bogenkante durch das wenigstens eine Halteorgan an dem sich drehenden Drehkörper.

Der ausgelenkte Bogen bzw. Bogenabfall wird nun im Anschluss an die Ausbrechzone in den Förderspalt zwischen Ausbrechzylinder und Andrückwalze eingezogen und in einer zweiten Förderphase mittels der Paarung Ausbrechzylinder und Andrückwalze weitergefördert. Sobald oder nachdem die zweite Förderphase eingeleitet ist, d. h. der Bogen bzw. Bogenabfall vom Förderspalt erfasst wird, gibt das wenigstens eine Halteorgan die Bogenkante wieder frei.

Das Halteorgan wird nun im Anschluss an die Freigabe der Bogenkante durch den sich weiterdrehenden Ausbrechzylinder entlang seiner geschlossenen Umlaufbahn wieder in die Bogenaufnahmeposition zurückgeführt. Der Bogenabfall wird dahingegen im Anschluss an den Förderspalt durch den sich weiterdrehenden Ausbrechzylinder vom Ausbrechzylinder weggefördert. So kann der Bogenabfall im Anschluss an den Förderspalt insbesondere im Wesentlichen tangential vom Ausbrechzylinder weggefördert werden. Der Antrieb zur Förderung des Stanzbogens erfolgt dabei durch den Förderspalt.

Die Wegförderung des Bogenabfalls erfolgt insbesondere in eine von der Wegführrichtung bzw. Wegförderrichtung des Nutzens unterschiedliche Richtung.

Die Wegförderung des Bogenabfalls erfolgt insbesondere in eine von der Zuförderrichtung unterschiedliche Richtung.

Der Ausbrechzylinder mit integriertem Greifersystem erlaubt eine kompakte und einfache Bauweise der Ausbrecheinrichtung. Diese enthält keine mechanischen Ausbrech-Bauteile mehr, welche Hubbewegungen durchführen. Dies erlaubt den Betrieb der Vorrichtung mit höheren Geschwindigkeiten.

So kann beispielsweise das Halteorgan bereits wieder in Richtung Bogenübernahmeposition zurückbewegt werden während der Bogen immer noch mit einem Endabschnitt durch die Ausbrechzone bewegt wird.

Im Folgenden wird der Erfindungsgegenstand anhand eines Ausführungsbeispiels, welches in den beiliegenden Zeichnungen dargestellt ist, näher erläutert. Es zeigen jeweils schematisch:
- Figur 1a:: eine Querschnittsansicht einer erfindungsgemässen Vorrichtung vor der Zuförderung eines Bogens in die Ausbrecheinrichtung;
- Figur 1b:: die erfindungsgemässe Vorrichtung nach Figur 1a zum Zeitpunkt der Zuförderung des Bogens zum Greifer;
- Figur 1c:: die erfindungsgemässe Vorrichtung nach Figur 1a und 1b zum Zeitpunkt der Klemmung des Bogens durch den Greifer;
- Figur 1d:: die erfindungsgemässe Vorrichtung nach Figur 1a bis 1c bei fortschreitender Auslenkung des Bogens durch den Ausbrechzylinder;
- Figur 1e:: die erfindungsgemässe Vorrichtung nach Figur 1a bis 1d zum Zeitpunkt der Freigabe der Bogenkante durch den Greifer;
- Figur 1f:: die erfindungsgemässe Vorrichtung nach Figur 1a bis 1e nach Freigabe der Bogenkante durch den Greifer;
- Figur 2:: die erfindungsgemässe Vorrichtung nach Figur 1d in Kombination mit einer rotativen Stanzeinrichtung;
- Figur 3:: eine Draufsicht eines gestanzten Bogens.

Grundsätzlich sind in den Figuren gleiche Teile mit gleichen Bezugszeichen versehen. Das nachfolgend beschriebene Ausführungsbeispiel steht beispielhaft für den Erfindungsgegenstand oder dient seiner Erläuterung und hat keine beschränkende Wirkung.

Die Vorrichtung 1 gemäss Figur 1a bis 1f umfasst eine Zufördereinrichtung 20 mit einem Bandförderer 21, über welchen ein Bogen 2, insbesondere ein Stanzbogen, einer Ausbrecheinrichtung 10 in Zuförderrichtung F_{Z} zugefördert wird. Das Förderband 22 des Bandförderers 21 bildet eine ebene Bogenauflagefläche B aus. Die Zufördereinrichtung 20 bildet zur Ausbrecheinrichtung 10 hin mit einer unteren Umlenkwalze 23 des Bandförderers 21 und einer oberhalb angeordneten federnd gelagerten Andrückwalze 24 einen Förderspalt S1 aus, durch welchen der Bogen 2 zur Ausbrecheinrichtung 10 hin aus der Zufördereinrichtung 20 entlassen wird.

Die Ausbrecheinrichtung 10 enthält einen um eine Drehachse D in Drehrichtung R drehbar gelagerten Ausbrechzylinder 11. Am Aussenumfang des Ausbrechzylinders 11 ist ein Greifer 12 mit einem um eine Schwenkachse A schwenkbar gelagerten Greiferschenkel 13 angeordnet, welcher in der Lage ist, mit dem Ausbrechzylinder 11 in einen Klemmbereich H eine Klemmung auszubilden. Der Greifer 12 rotiert mit der Drehung des Ausbrechzylinders 11 entsprechend um die Drehachse D.

Die Vorrichtung 1 enthält im Weiteren eine Wegfördereinrichtung 30 zum Wegfördern der ausgebrochenen Nutzen 3. Die Wegfördereinrichtung 30 umfasst einen Bandförderer 31 mit einem umlaufenden Förderband 32. Das Förderband 32 bildet eine ebene Auflagefläche für die ausgebrochenen Nutzen 3 aus. Die Auflagefläche befindet sich auf der Höhe der Bogenauflagefläche B der Zufördereinrichtung 21. Sie kann jedoch auch tiefer als die Bogenauflagefläche B der Zufördereinrichtung 21 angeordnet sein.

Die Wegfördereinrichtung 30 bildet zur Ausbrecheinrichtung 10 hin mit einer unteren Umlenkwalze 33 des Bandförderers 31 und einer oberhalb angeordneten federnd gelagerten Andrückwalze 34 einen Förderspalt S2 aus, durch welchen die Nutzen 3 von der Wegfördereinrichtung 30 eingezogen werden.

Gemäss der Figur 1a befindet sich der Greifer 12 zu Beginn des Ausbrechprozesses in einer Bogenübernahmeposition P. In der Bogenübernahmeposition P liegt der Haltebereich H des Greifers 12 mit der Bogenauflagefläche B der Zufördereinrichtung 20 in einer gemeinsamen Ebene E. Der Haltebereich H wird zwischen dem Greifer 12 in der Freigabestellung und dem Ausbrechzylinder 11 ausgebildet.

Auf diese Weise wird der Bogen 2 nach Verlassen des Förderspaltes S1 im Anschluss an die Zufördereinrichtung 20 mit seiner vorderen Bogenkante 6 in Zuförderrichtung F_{Z} direkt und umlenkungsfrei in den Haltebereich H des Greifers 12 geführt (siehe auch Figur 1b).

Sobald die vordere Bogenkante des Stanzbogens 2 in den besagten Haltebereich H eingeführt ist, wird der Greifer 12 in Schliessrichtung K geschlossen. Dabei wird der Greiferschenkel 13 zum Ausbrechzylinder 11 hin geschwenkt, wodurch eine Klemmung ausbildet wird (siehe Figur 1c).

Durch Drehung des Ausbrechzylinders 11 in Drehrichtung R wird der durch den Greifer 12 klemmend gehaltene Bogen 2 aus der Zuförderrichtung F_{Z} ausgelenkt. Der Bogen 2 liegt dabei am Aussenumfang des Ausbrechzylinders 11 an. Der Bogen 2 wird quasi teilumfänglich um den Ausbrechzylinder 11 gewickelt (siehe Figur 1d). Durch die Auslenkung des Bogens 2 werden die Nutzen 3 in der Ausbrechzone Z ausgebrochen. Die ausgebrochenen Nutzen 3 werden in einer der Zuförderrichtung F_{Z} entsprechenden Wegförderrichtung F_{W} durch die Wegfördereinrichtung 30 weggefördert. Dabei werden die Nutzen durch den Förderspalt S2 der Wegfördereinrichtung 30 eingezogen und auf dem Förderband 32 der Wegfördereinrichtung 30 abgelegt (siehe Figur 1d).

Die Ausbrecheinrichtung 10 enthält im Weiteren eine federnd gelagerte Andrückwalze 14, welche zusammen mit dem Ausbrechzylinder 11 einen Förderspalt S3 ausbildet. Der Förderspalt S3 ist auf einem tieferen Niveau als die Bogenauflagefläche B der Zufördereinrichtung 20 angeordnet.

Der durch die Klemmung des Greifers 12 um den Ausbrechzylinder 11 ausgelenkte Bogen 2 bzw. Bogenabfall 4 wird nun durch den Förderspalt S3 geführt (siehe Figur 1d).

Nachdem der Bogen 2 durch den Förderspalt S3 geführt worden ist, wird der Greifer 12 durch Schwenken des Greiferschenkels 13 in die Freigabestellung wieder geöffnet und die vordere Bogenkante 6 wird freigegeben. Dies geschieht gemäss vorliegendem Ausführungsbeispiel nach einem Drehwinkel von 90° (Winkelgrade) ausgehend von der Bogenübernahmeposition P (siehe Figur 1e).

Der Bogen 2, respektive mittlerweile der Bogenabfall 4 wird durch den Förderspalt S3 weitergefördert und aus der Ausbrechzone Z abgeführt. Der freigegebene Bogenabfall 4 wird im Anschluss an den Förderspalt S3 tangential vom Ausbrechzylinder 11 weggeführt (siehe Figur 1e).

Der Greifer 12 wird derweil durch den weiterdrehenden Ausbrechzylinder 11 entlang seiner geschlossenen Umlaufbahn um die Drehachse R wieder in die Bogenaufnahmeposition P zurückgeführt (siehe Figur 1f).

Sobald der Greifer 12 wieder seine Bogenaufnahmeposition P gemäss Figur 1a erreicht hat, wird ein neuer Bogen 2 zugeführt und durch den Greifer 12 geklemmt. Ein neuer Ausbrechzyklus kann eingeleitet werden.

Die Figur 2 zeigte die zuvor beschriebene Vorrichtung 1 in der Prozessstellung gemäss Figur 1d. Die Vorrichtung 1 umfasst neben den bereits beschriebenen Einrichtungen eine in Verarbeitungsrichtung bzw. Förderrichtung F vorgelagerte, rotative Stanzeinrichtung 40 mit einem Stanzzylinder 41 und einem Gegenzylinder 42. Die Stanzbogen 2 werden durch eine Zuführeinrichtung 50 der rotativen Stanzeinrichtung 40 zugeführt, gestanzt und anschliessend der Zufördereinrichtung 20 zur Weiterförderung übergeben.

Die Figur 3 zeigt beispielhaft einen Bogen 2 mit einer Mehrzahl von kreisförmigen Nutzen 3, welche durch kreisförmige Stanzlinien 5 begrenzt sind. Der die Nutzen 3 umgebende Bogenbereich bildet ein so genanntes Bogengitter 4 aus, welches nach dem Ausbrechen der Nutzen 3 als Abfall entsorgt wird.

## Patentansprüche

1. Vorrichtung zum Ausbrechen von wenigstens einem durch eine Ausbrechlinie (5) begrenzten Nutzen (3) aus einem Bogen (2) während der Bogen (2) gefördert wird, enthaltend:
- eine Ausbrecheinrichtung (10) zum Ausbrechen wenigstens eines Nutzens (3) aus dem Bogen (2) in einer Ausbrechzone (Z),
- eine Zufördereinrichtung (20) zum Zufördern eines Bogens (2) in einer Zuförderrichtung (F_{Z}) zur Ausbrecheinrichtung (10),
wobei die Ausbrecheinrichtung (10) den Bogen (2) aus der Zuförderrichtung (F_{Z}) auslenkt und so die Ausbrechzone (Z) ausbildet,
**dadurch gekennzeichnet, dass**
die Ausbrecheinrichtung (10) wenigstens ein an einem Transportorgan (11) angeordnetes Halteorgan (12) enthält, welches in der Ausbrechzone (Z) mittels des Transportorgans (11) entlang einer Bogenbahn bewegbar ist, wobei die Ausbrecheinrichtung (10) in der Lage ist, mittels des wenigstens einen Halteorgans (12) eine Bogenkante (6) eines zugeförderten Bogens (2) zu erfassen und den Bogen (2) durch Bewegen des wenigstens einen Halteorgans (12) entlang der Bogenbahn aus seiner Zuförderrichtung (F_{Z}) auszulenken, wodurch der wenigstens eine Nutzen (3) aus dem Bogen (2) ausgebrochen wird.

2. Vorrichtung gemäss Anspruch 1, **dadurch gekennzeichnet, dass** das wenigstens eine Halteorgan (12) ein Greifer mit wenigstens einem Greiferschenkel (13) ist.

3. Vorrichtung gemäss einem der Ansprüche 1 bis 2, **dadurch gekennzeichnet, dass** die Zufördereinrichtung (20) eine ebene Bogenauflagefläche (B) ausbildet, auf welcher der Bogen (2) in Zuförderrichtung (F_{Z}) der Ausbrecheinrichtung (10) zugefördert wird.

4. Vorrichtung gemäss einem der Ansprüche 1 bis 3, **dadurch gekennzeichnet, dass** die Zufördereinrichtung (20), in Förderrichtung (F) betrachtet, vor der Ausbrechzone (Z) einen durch eine Walzenpaarung (23, 24) erzeugten Förderspalt (S1) ausbildet, durch welchen der Bogen (2) die Zufördereinrichtung (20) in Zuförderrichtung (F_{Z}) verlässt und der Ausbrechzone (Z) zugefördert wird.

5. Vorrichtung gemäss einem der Ansprüche 1 bis 4, **dadurch gekennzeichnet, dass** die Bewegung des wenigstens einen Halteorgans (12) zwischen einer Halte- und Freigabeposition sowie entlang seiner Bewegungsbahn getaktet gesteuert werden kann.

6. Vorrichtung gemäss einem der Ansprüche 1 bis 5, **dadurch gekennzeichnet, dass** das wenigstens eine Halteorgan (12) ein Greifer mit wenigstens einem um eine Schwenkachse (S) schwenkbaren Greiferschenkel (13) enthält, welcher mit dem Transportorgan (11) einen Klemmbereich (H) zum Halten der Bogenkante (6) ausbildet.

7. Vorrichtung gemäss einem der Ansprüche 1 bis 6, **dadurch gekennzeichnet, dass** das Transportorgan (11) relativ zur Zufördereinrichtung (20) derart angeordnet ist, dass ein durch das Halteorgan (12) ausgebildeter Haltebereich (H), in welchem die Bogenkante (6) erfasst und gehalten wird, in einer Bogenaufnahmeposition (P) mit dem durch die Zufördereinrichtung (20) zugeförderten Bogen (2) in einer gemeinsamen Ebene (E) liegt, so dass die zu haltende Bogenkante (6) des zugeförderten Bogens (2) in Zuförderrichtung (F_{Z}) umlenkungsfrei in den Haltebereich (H) hinein bewegt werden kann.

8. Vorrichtung gemäss einem der Ansprüche 1 bis 7, **dadurch gekennzeichnet, dass** das Transportorgan ein um eine Drehachse (D) drehbarer Drehkörper (11) ist, an welchem das wenigstens eine Halteorgan (12) angeordnet ist, wobei die Ausbrecheinrichtung (10) in der Lage ist, die Bogenkante (6) mittels des wenigstens einen Halteorgans (12) zu erfassen und den Bogen (2) durch Drehen des Drehkörpers (11) um die Drehachse (D) aus seiner Zuförderrichtung (F_{Z}) auszulenken, wodurch der wenigstens eine Nutzen (3) aus dem Bogen (2) ausgebrochen wird.

9. Vorrichtung gemäss Anspruch 8, **dadurch gekennzeichnet, dass** der Drehkörper (11) ein Ausbrechzylinder ist und das wenigstens eine Halteorgan (12) insbesondere am Aussenumfang des Ausbrechzylinders (11) angeordnet ist.

10. Vorrichtung gemäss Anspruch 9, **dadurch gekennzeichnet, dass** die Ausbrecheinrichtung (10) eine Andrückwalze (14) enthält, welche mit dem Ausbrechzylinder (11) in der Bogenauslenkung einen Förderspalt (S3) zum Weiterfördern des ausgelenkten Bogens (2) ausbildet.

11. Vorrichtung gemäss einem der Ansprüche 8 bis 10, **dadurch gekennzeichnet, dass** der Drehkörper (11) vollständig um die Drehachse (D) rotierend ausgebildet ist, so dass das wenigstens eine Halteorgan (12) in Drehrichtung (R) eine geschlossene Bewegungsbahn um die Drehachse (D) ausführen kann.

12. Vorrichtung gemäss einem der Ansprüche 1 bis 7, **dadurch gekennzeichnet, dass** das Transportorgan ein um wenigstens einen Umlenkkörper geführter flexibler, endloser Umschlingungskörper ist.

13. Verfahren zum Ausbrechen von wenigstens einem durch eine Ausbrechlinie (5) begrenzten Nutzen (3) aus einem Bogen (2) mit einer Vorrichtung gemäss einem der Ansprüche 1 bis 12, **gekennzeichnet durch** folgende Schritte:
- Fördern eine Bogens (2) mit wenigstens einem, durch eine Ausbrechlinie (5) begrenzten Nutzen (3) in einer Zuförderrichtung (F_{Z}) zu einer Ausbrecheinrichtung (10);
- Erfassen einer Bogenkante (6) durch das wenigstens eine Halteorgan (12) in der Bogenübernahmeposition (P);
- Auslenken des Bogens (2) durch Bewegen des Halteorgan (12) entlang einer Bogenbahn aus der Zuförderrichtung (F_{Z}) und dadurch
- Ausbrechen des wenigstens einen Nutzens (3) aus dem aus der Zuförderrichtung (F_{Z}) ausgelenkten Bogen (2) in der Ausbrechzone (Z).

14. Verfahren gemäss Anspruch 13, **gekennzeichnet durch** die weiteren Schritte:
- Übernehmen des wenigstens einen ausgebrochenen Nutzens (3) durch die Übernahmeeinrichtung (30) und Wegführen aus der Ausbrechzone (Z);
- Wegfördern des Bogenabfalls (4) aus der Ausbrechzone (Z) durch das Transportorgan (11).

15. Verfahren gemäss Anspruch 13 oder 14, **dadurch gekennzeichnet, dass** der durch den Ausbrechzylinder (11) ausgelenkte Bogen (2) zwecks Wegförderung in den durch die Andrückwalze (14) und den Ausbrechzylinder (11) ausgebildeten Förderspalt (S3) eingezogen wird und anschliessend das Halteorgan (12) die Bogenkante (6) freigibt, und das Halteorgan (12) im Anschluss an die Freigabe der Bogenkante (6) entlang seiner geschlossenen Umlaufbahn in die Bogenübernahmeposition (P) zurückgeführt wird während der Bogen (2) im Anschluss an den Förderspalt (S3) vom Ausbrechzylinder (11) weggefördert wird.

## Claims

1. A device for breaking out at least one blank (3) which is delimited by a break-out line, from a sheet (2) whilst the sheet (2) is conveyed, comprising
- a breaking-out device (10) for breaking at least one blank (3) out of the sheet (2) in a break-out zone (Z),
- a feed device (20) for feeding a sheet (2) to the breaking-out device (10) in a feed direction (F_{Z}),
wherein the breaking-out device (10) deflects the sheet (2) out of the feed direction (F_{Z}) and thus forms the break-out zone (Z)
**characterised in that**
the breaking-out device (10) comprises at least one holding element (12) which is arranged on a transport element (11) and which in the break-out zone (Z) is movable along an arcuate path by way of the transport element (11), wherein the breaking-out device (10), by way of the at least one holding element (12), is capable of gripping a sheet edge (6) of a fed sheet (2) and deflecting the sheet out of its feed direction (F_{Z}) by way of moving the at least one holding element (12) along the arcuate path, by which means the at least one blank (3) is broken out of the sheet (2).

2. A device according to claim 1, **characterised in that** the at least one holding element (12) is a gripper with at least one gripper limb (13).

3. A device according to one of the claims 1 to 2, **characterised in that** the feed device (20) forms a plan sheet rest surface (B), on which the sheet (2) is fed to the breaking-out device (10) in the feed direction (F_{Z}).

4. A device according to one of the claims 1 to 3, **characterised in that** the feed device (20), before the break-out zone (Z) considered in the feed direction (F), forms a conveying gap (S1) which is produced by a roller pairing (23, 24) and through which the sheet (2) leaves the feed device (20) in the feed direction (F_{Z}) and is fed to the break-out zone (Z).

5. A device according to one of the claims 1 to 4, **characterised in that** the movement of the at least one holding element (12) between a holding position and release position as well as along its movement path can be controlled in a cycled manner.

6. A device according to one of the claims 1 to 5, **characterised in that** the at least one holding element (12) comprises a gripper with at least one gripper limb (13) which is pivotable about a pivot axis (S) and which with the transport element (11) forms a clamping region (H) for holding the sheet edge (6).

7. A device according to one of the claims 1 to 6, **characterised in that** the transport element (11) is arranged relative to the feed device (20) in a manner such that a holding region (H) which is formed by the holding element (12) and in which the sheet edge (6) is gripped and held, in a sheet receiving position (P) lies in a common plane (E) with the sheet (2) which is fed by the feed device (20), so that the sheet edge (6) of the fed sheet (2) which is to be held can be moved in the feed direction (F_{Z}) into the holding region (H) without deflection.

8. A device according to one of the claims 1 to 7, **characterised in that** the transport element is a rotation body (11) which is rotatable about a rotation axis (D) and on which the at least one holding element (12) is arranged, wherein the breaking-out device (10) is capable of gripping the sheet edge (6) by way of the at least one holding element (12) and of deflecting the sheet (2) out of its feed direction (F_{Z}) by way of rotating the rotation body (11) about the rotation axis (D), by which means the at least one blank (3) is broken out of the sheet (2).

9. A device according to claim 8, **characterised in that** the rotation body (11) is a breaking-out cylinder and the at least one holding element (12) is arranged in particular on the outer periphery of the breaking-out cylinder (11).

10. A device according to claim 9, **characterised in that** the breaking-out device (10) comprises a pressing roller (14) which with the breaking-out cylinder (11) forms a conveying gap (S3) in the sheet deflection, for onwardly conveying the deflected sheet (2).

11. A device according to one of the claims 8 to 10, **characterised in that** the rotation body (11) is designed to rotate completely about the rotation axis (D), so that the at least one holding element (12) can execute a closed movement path about the rotation axis (D) in the rotation direction (R).

12. A device according to one of the claims 1 to 7, **characterised in that** the transport element is a flexible continuous wrapping body which is led around at least one deflection body.

13. A method for breaking out at least one blank (3) which is delimited by a break-out line (5), from a sheet (2), with a device according to one of the claims 1 to 12,
**characterised by** the following steps
- conveying a sheet (2) with at least one blank (3) which is delimited by a break-out line (5), in a feed direction (F_{Z}) to a breaking-out device (10),
- gripping a sheet edge (6) by way of the at least one holding element (12) in the sheet take-over position (P);
- deflecting the sheet (2) out of the conveying direction (F_{Z}) by way of moving the holding element (12) along an arcuate path and, by way of this,
- breaking the at least one blank (3) out of the sheet (2) which is deflected out of the feed direction (F_{Z}), in the break-out zone (Z).

14. A method according to claim 13, **characterised by** the further steps:
- taking-over the at least one broken-out blank (23) by the take-over device and leading it away out of the break-out zone (Z);
- conveying away the sheet waste (4) out of the break-out zone (Z) by the transport element (11).

15. A method according to claim 13 or 14, **characterised in that** the sheet (2) which is deflected by the breaking-out cylinder (11), for the purpose of conveying away is drawn into the conveying gap (S3) which is formed by the pressing roller (14) and the breaking-out cylinder (11), and the holding element (12) subsequently releases of the sheet edge (6), and the holding element (12) subsequently to the release of the sheet edge (6) is led back along its closed circulating path into the sheet take-over position (P) whilst the sheet (2) is conveyed away from the breaking-out cylinder (11) subsequent to the conveying gap (S3).

## Revendications

1. Ensemble pour séparer au moins un flan (3) délimité par une ligne de rupture (5) formée dans une feuille (2) pendant que la feuille (2) est transportée, l'ensemble contenant :
un dispositif de séparation (10) qui sépare au moins un flan (3) dans une zone de séparation (Z) d'une feuille (2),
un dispositif d'amenée (20) qui amène une feuille (2) vers le dispositif de séparation (10) dans une direction d'amenée (F_{Z}),
le dispositif de séparation (10) déviant la feuille (2) hors de la direction d'amenée (F_{Z}) et formant ainsi la zone de séparation (Z),
**caractérisé en ce que**
le dispositif de séparation (10) contient au moins un organe de maintien (12) disposé sur un organe de transport (11) et qui peut être déplacé dans la zone de séparation (Z) le long d'une piste courbée au moyen de l'organe de transport (11),
**en ce que** le dispositif de séparation (10) est en mesure de saisir au moyen du ou des organes de maintien (12) le bord (6) d'une feuille (2) amenée et de dévier la feuille (2) hors de sa direction d'amenée (Z) par déplacement du ou des organes de maintien (12) le long de la piste courbée, grâce à quoi le ou les flans (3) sont séparés de la feuille (2).

2. Ensemble selon la revendication 1, **caractérisé en ce que** le ou les organes de maintien (12) sont une pince présentant au moins une branche de pince (13).

3. Ensemble selon au moins l'une des revendications 1 et 2, **caractérisé en ce que** le dispositif d'amenée (20) forme une surface plane (B) d'appui de feuille sur laquelle la feuille (2) est amenée dans la direction d'amenée (F_{Z}) du dispositif de séparation (10).

4. Ensemble selon l'une des revendications 1 à 3, **caractérisé en ce qu'**en avant de la zone de séparation (Z) dans la direction de transport (F), le dispositif d'amenée (20) forme un interstice de transport (S1) formé par une paire de cylindres (23, 24) et par lequel la feuille (2) quitte le dispositif d'amenée (20) dans la direction d'amenée (F_{Z}) et est apportée dans la zone de séparation (Z).

5. Ensemble selon l'une des revendications 1 à 4, **caractérisé en ce que** le déplacement du ou des organes de maintien (12) entre une position de maintien et une position de libération ainsi que sur sa piste de déplacement peut être commandé de manière cadencée.

6. Ensemble selon l'une des revendications 1 à 5, **caractérisé en ce que** le ou les organes de maintien (12) contiennent une pince présentant au moins une branche (13) apte à pivoter autour d'un axe de pivotement (S) et qui forme avec l'organe de transport (11) une partie de serrage (H) qui maintient le bord (6) de la feuille.

7. Ensemble selon l'une des revendications 1 à 6, **caractérisé en ce que** l'organe de transport (11) est disposé par rapport au dispositif d'amenée (20) de telle sorte qu'une partie de maintien (H) formée par l'organe de maintien (12) et dans laquelle le bord (6) de la feuille est saisi et maintenu soit située dans une position (P) de réception de feuille dans un plan (E) commun avec la feuille (2) apportée par le dispositif d'amenée (20), pour que le bord (6) de la feuille (2) amenée qui doit être maintenu puisse être déplacé dans la direction d'amenée (F_{Z}) sans être dévié pour pénétrer dans la zone de maintien (H).

8. Ensemble selon l'une des revendications 1 à 7, **caractérisé en ce que** l'organe de transport est un corps rotatif (11) apte à tourner autour d'un axe de rotation (D) et sur lequel le ou les organes de maintien (12) sont disposés, le dispositif de séparation (10) étant en mesure de saisir le bord (6) de la feuille au moyen du ou des organes de maintien (12) et de dévier la feuille (2) hors de sa direction d'amenée (F_{Z}) par rotation du corps rotatif (11) autour de l'axe de rotation (D), de telle sorte que le ou les flans (3) soient séparés de la feuille (2).

9. Ensemble selon la revendication 8, **caractérisé en ce que** le corps rotatif (11) est un cylindre de séparation et **en ce que** le ou les organes de maintien (12) sont disposés en particulier à la périphérie extérieure du cylindre de séparation (11).

10. Ensemble selon la revendication 9, **caractérisé en ce que** le dispositif de séparation (10) contient un cylindre de poussée (14) qui forme avec le cylindre de séparation (11) un interstice de transport (S3) dans la déviation de la feuille, pour poursuivre le transport de la feuille (2) qui a été déviée.

11. Ensemble selon l'une des revendications 8 à 10, **caractérisé en ce que** le corps rotatif (11) est configuré de manière à tourner entièrement autour de l'axe de rotation (D) de telle sorte que le ou les organes de maintien (12) puissent parcourir dans la direction de rotation (R) une piste de déplacement fermée autour de l'axe de rotation (D).

12. Ensemble selon l'une des revendications 1 à 7, **caractérisé en ce que** l'organe de transport est un corps d'enroulement flexible guidé autour d'au moins un corps de renvoi.

13. Procédé de séparation d'au moins un flan (3) délimité par une ligne de séparation (5) ménagée dans une feuille (2), à l'aide d'un ensemble selon l'une des revendications 1 à 12,
**caractérisé par** les étapes suivantes:
transport d'une feuille (2) présentant au moins un flan (3) délimité par une ligne de séparation (5) vers un dispositif de séparation (10) dans une direction d'amenée (F_{Z}),
saisie d'un bord (6) de la feuille par le ou les organes de maintien (12) dans la position (P) de transfert de feuille,
déviation de la feuille (2) hors de la direction d'amenée (F_{Z}) par déplacement de l'organe de maintien (12) sur une piste courbée pour ainsi
séparer le ou les flans (3) de la feuille (2) déviée hors de la direction d'amenée (F_{Z}) dans la zone de séparation (Z).

14. Procédé selon la revendication 13, **caractérisé par** les étapes supplémentaires suivantes :
transfert du ou des flans (3) séparés par le dispositif de reprise (30) et extraction hors de la zone de séparation (Z) et
extraction de la chute (4) de feuille hors de la zone de séparation (Z) par l'organe de transport (11).

15. Procédé selon les revendications 13 ou 14, **caractérisé en ce que** la feuille (2) déviée par le cylindre de séparation (11) est introduite dans l'interstice de transport (S3) formé par le cylindre de poussée (14) et le cylindre de séparation (11) en vue de son évacuation, l'organe de maintien (12) libérant ensuite le bord (6) de la feuille et l'organe de maintien (12) étant ramené le long de sa piste en boucle fermée dans la position (P) de transfert de feuille après la libération du bord (6) de la feuille, pendant que la feuille (2) est éloignée du cylindre de séparation (11) après l'interstice de transport (S3).
